# EUROPÄISCHE PATENTSCHRIFT

(11) **EP 0 145 808 B1**
(45) Veröffentlichungstag und Bekanntmachung des Hinweises auf die Patenterteilung: **12.08.1987**
(21) Anmeldenummer: 83112777.4
(22) Anmeldetag: 19.12.1983
(51) Int. Cl.: B04C 5/20

(54) **Staubabscheider mit Rekuperator, insbesondere Zyklon**
Dust separator with a recuperator, particularly a cyclone
Séparateur de poussières avec récupérateur, notamment cyclone

(43) Veröffentlichungstag der Anmeldung: 26.06.1985
(73) Patentinhaber: Tüzeléstechnikai Kutato- és Fejlesztö Vallalat, H-3515 Miskolc-Egyetemváros (HU)
(72) Erfinder: Kühne, Miklos, H-3530 Miskolc (HU); Riba, Dezsö, Dr., H-3526 Miskolc (HU); Peterffy, Lászlo, H-3529 Miskolc (HU); Sikter, Ferenc, H-3531 Miskolc (HU)
(74) Vertreter: Viering, Jentschura & Partner

## Beschreibung

Die Erfindung betrifft einen Wirbel-Staubabscheider gemäß dem Oberbegriff des Anspruchs, insbesondere einen Zyklon, der zurintensiven Entstaubung von Gasen hoher Temperatur, insbesondere Abga-Sen, zum Entzug des Wärmeinhalts und dadurch zur Senkung der Gastemperatur geeignet ist.

Aus der technischen Literatur und aus der Praxis ist es wohlbekannt, daß die meisten Staubabscheider auf dem Zyklonprinzip beruhen oder aus Wirbelrohren aufgebaut sind. Die Zyklone werden so betrieben, daß das staubhaltige Gas tangential in den zylindrischen Behälter geblasen wird, in dem es mit einem Drall weiterströmt. Die Staubkörnchen scheiden sich unter der Wirkung der Fliehkraft an der Wand ab und fallen in den unteren kegeligen Trichter. Aus dem Trichter kann der Staub dann abgeleitet werden. Das gereinigte Gas verläßt das System über das in der Achse des zylindrischen Teiles angeordnete Auslaßrohr. Eine allgemeine Beschreibung der Zyklone kann dem 27. Abschnitt des Buches "Entstaubung und Staubabscheidung" (Verfasser: Dr. Istvän Koncz, Technischer Verlag,Budapest 1970) entnommen werden. In der Figur 230 der erwähnten Publikation sind die Ergebnisse von durchgeführten Messungen dargestellt, die die Anderungen der tangentialen, radialen und axialen Geschwlindigkeiten, sowie des Gesamtdruckes und des statischen Druckes des Gases in verschiedenen Schnittebenen des Zyklons zeigen. Die tangentiale Geschwindigkeit ist entlang der Wand des zylindrischen Teiles des Zyklons am niedrigsten und weicht dort nur geringfügig von der Eintrittsgeschwindigkeit ab. In dem kegeligen Teil nimmt die Geschwindigkeit entlang der Wand proportional zu der Abnahme des Radius zu und erreicht den höchsten Wert in der Nähe der Staubauslaßöffnung. Dem Potential-Wirbelstrom in der auf der Achse senkrechten Ebene ist ein axialer Nebenstrom superponiert. Entlang der Wand strömt das Gas abwärts und in der Nähe der Achse aufwärts. Es kann angenommen werden, daß auch ein innerer Wirbelraum vorhanden ist, dessen Eigenschaften jedoch bisher ungeklärt sind. Durch die Sogwirkung des im Bereich der Achse nach oben strömenden Wirbels wird Staub aberhalb der Staubauslaßöffnung mitgenommen, dessen größter Teil jedoch infolge der Fliehkraft wieder in den äußeren Wirbelstrom geschleudert wird. Sollte das Abführrohr tief in den Zyklon hineinragen, kann sich auch ein Doppelwirbel bilden.

Bei einem Teil der aus der Fachliteratur und der Praxis bekannten Zyklone begnügt man sich im allgemeinen zur Kühlung von Gasen höherer Temperatur mit der Kühlwirkung der auf den Außenmantel des Zyklons einwirkenden Luft.

In der GB-A-1 397 892 ist ein auf dem Zyklonprinzip beruhender Staubabscheider beschrieben, der in Zementwerken verwendet wird und bei dem die Kühlung des heißen Zements durch die intensive Kühlung des kegeligen Sammelraums des Zyklons vorgenommen wird. An der Außenseite des kegeligen Raums ist ein Behälter für das Kühlwasser vorgesehen, in dem ein konstanter Druck sichergestellt ist. Das unter konstantem Druck stehende Wasser wird mit Hilfe von Düsen auf die zu kühlende Fläche gespritzt. Die Düsen werden in einer Entfernung von der Oberfläche angeordnet, die die Ausbildung eines zusammenhängenden Wasservorhangs aus den Wasserstrahlen ermöglicht. Die Entfernung zwischen den Düsen und der Oberfläche kann geändert werden.

Der Nachteil dieser Lösung ergibt sich aus der Erfüllung einer speziellen Aufgabe, und zwar der Kühlung des abgeschiedenen Zementes. Das Kühlsystem ist an dem eine kleine Oberfläche aufweisenden kegeligen Teil des Zyklons angeordnet, da nur hier eine Kühlwirkung für den abgeschiedenen Zement möglich ist. Gegenüber der Luftkühlung ist die Kühlwirkung zweifellos besser, aber nicht einmal diese Lösung ist dazu geeignet, die Temperatur der Gase intensiv zu senken, den größten Teil des Wärmeinhaltes zu entziehen.

Aus der GB-A-108 710 ist jedoch auch ein Wirbel-Staubabscheider mit den Merkmalen aus dem einleitenden Teil des Patentanspruches bekannt. Die das zweite Wärmetauscherelement bildenden Rohre sind rings des Tauchrohres innerhalb des Wirbelraumes angeordnet und haben einen U-förmigen Verlauf, wobei der U-Scheitel im oberen Bereich des Wirbelraumes angeordnet ist. Durch eine derartige Gestaltung soll ein Wärmetauscher entstehen, in welchem gleichzeitig der von dem heißen Gas mitgeführte Staub abgeschieden wird, damit der Wärmeaustausch nicht durch Anlagern des Staubes an den Wärmeaustauschflächen beeinträchtigt wird.

Die Erfindung hat zum Ziel, einen Wirbel-Staubabscheider zu schaffen, dessen Wirksamkeit zur Staubabscheidung - teilweise durch Absenken der Temperatur, teilweise durch die strukturelle Gestaltung - möglichst hoch ist, ohne jedoch den inneren Widerstand des Staubabscheiders zu vergrößern.

Dies wird gemäß der Erfindung durch die Merkmale in dem Patentanspruch erreicht.

Die Erfindung wird anhand eines vorteilhaften Ausführungsbeispiels mit Hilfe der Zeichnung näher erläutert. In der Zeichnung zeigt:
Fig. 1 die Seitenansicht des Wirbel-Staubabscheiders im Längsschnitt und
> Fig. 2 den Schnitt A-A des Staubabscheiders nach Fig. 1.

Der Staubabscheider besteht aus dem zylindrischen Gehäuse 1, von welchem der der Staubabscheidung dienende Wirbelraum 2 umgeben ist, dem von dem kegelförmigen Mantel 3 umschlossenen Staubsammelraum 4, dem Wärmetauscher 5 und der zur Abfuhr des Staubes dienenden Vorrichtung. Von dem Wärmetauscher 5 wird das den Gasabzugsraum 10 umgrenzende Tauchrohr 8 gebildet, das in den Wirbelraum 2 hineinragt. Der Wärmetauscher 5 ist so dimensioniert und angeordnet, daß er in dem durch die nach unten gerichtete Bewegung des staubhaltigen Gases und die nach oben gerichtete Bewegung des entstaubten Gases erzeugten und bestimmten Wirbelraum 2 liegt und quasi als ein Trennprofil die Wirbelverluste herabsetzt.

Der Wärmetauscher 5 taucht so tief in den Wirbelraum 2 ein, daß er aufgrund seiner Abmessungen die vorgeschriebene Temperaturabsenkung bzw. den Entzug der Wärmemenge gewährleisten kann. Bei der Bestimmung der Abmessungen und hauptsächlich der Eintauchtiefe muß jedoch dafür gesorgt werden, daß die durch die Kühlung eintretende, sich aus der erhöhten Fähigkeit zur Staubabscheidung ergebende Zunahme des Entstaubungswirkungsgrades nicht, oder nur in geringem Maße, durch einen von dem Wärmetauscher 5 hervorgerufenen erhöhten Widerstand vermindert wird.

Der Wärmetauscher 5 ist als doppelter rekuperativer Wärmetauscher ausgebildet und besteht aus dem äußeren 6 und dem inneren Wärmetauscherelement 7. Das äußere Wärmetauscherelement 6 wird von dem ein Kühlmittel enthaltenden zylindrischen doppelwandigen Mantel des Tauchrohres 8 gebildet. Das innere Wärmetauscherelement 7 besteht aus den gebogenen Rohren 9, die sich zur Sicherstellung eines intensiven Wärmeaustausches und einer Erhöhung des Entstaubungsgrades entlang den Mantellinien einer gedachten, rotationssymmetrischen Hüllfläche erstrecken, die einen stetig konvergierenden und wieder divergierenden Kanal umgrenzt, wobei die Rohre 9 im konvergierenden Teil und im divergierenden Teil des Kanals und im engsten Kanalquerschnitt im Abstand voneinander verlaufen. Mit ihrem oberen Ende sind die Rohre 9 an den obenliegenden zylindrischen doppelwandigen Zulaufkörper 11, und mit ihrem unteren Ende an den zylindrischen Sammelkörper 12 angeschlossen. Der zylindrische Sammelkörper 12 ist mit dem doppelwandigen Mantel des Tauchrohres 8 verbunden, so daß zwischen dem äußeren 6 und dem inneren Wärmetauscherelement 7 eine Strömungsverbindung besteht. An den Zulaufkörper 11 des inneren Wärmetauscherelementes 7 ist der Einlaßstutzen 13, und an das das äußere Wärmetauscherlement 6 bildende doppelwandige Tauchrohr 8 der Auslaßstutzen 14 angeschlossen. Das staubbeladene heiße Gas, z. B. Abgas, gelangt über den tangentialen Gaseinlaß 15 in den Wirbelraum 2, während das gereinigte Gas über den zentralen Gasauslaß 16 nach oben austritt.

Das über den Gaseinlaß 15 eintretende heiße und staubbeladene Gas, z. B. Abgas, umströmt mit einer hohen tangentialen Geschwindigkeit die äußere zylindrische Wand des Tauchrohres 8 und strömt abwärts in Richtung zu dem Staubsammelraum 4. Einen Teil des Wärmeinhaltes gibt das heiße Abgas an das in dem äußeren Wärmetauscherelement 6 strömende Kühlmittel (Wasser, Luft) ab. in dem Wirbelraum 2 wird der größte Teil des Staubinhaltes des Gases abge- schieden und setzt sich an der innenfläche des kegeligen Mantels 3 ab. In Abhängigkeit von dem Entstauberwirkungsgrad des Zyklons gereinigtes, aber noch immer recht heißes Gas strömt axial von unten nach oben, tritt in den Gasabzugsraum 10 ein und gibt zwischen den gebogenen Rohren 9 hindurchströmend einen Teil seines Wärmeinhaltes ab. Infolge der geänderten Strömungsgesch windigkeit und der Abkühlung des Gases findet eine weitere Staubabscheidung statt. Das abgekühlte und entstaubte Gas verläßt das System über den Gasauslaß 16.

Das Kühlmittel strömt durch. den Einlaßstutzen 13, den Zulaufkörper 11, die Rohre 9, den zylindrischen Sammelkörper 12, den doppelwandigen Mantel des Tauchrohres 8 und den Auslaßstutzen 14 und erwärmt sich in dem in dieser Weise im Gegenstrom arbeitenden Wärmetauscher 5.

Der Wärmetauscher kann auch im Gleichstrom arbeiten; in diesem Fall sind die Benennungen dementsprechend zu interpretieren (anstatt Einlaßstutzen Auslaßstutzen usw.).

Die erfindungsgemäße Lösung kann überall vorteilhaft verwendet werden, wo das zu reinigende Gas über einen bedeutenden Wärme-und Staubinhalt verfügt und eine gleichzeitige Wärmeverwertung und Entstaubung verlangt werden. Als wichtige Anwendungsgebiete sollen die Müllverbrennung und gewisse industrielle Verfahren, wie z. B. die Erzsinterung oder eine Reinigung der Abgase von kohlenbeheizten Kesseln erwähnt werden.

## Patentansprüche

Wirbel-Staubabscheider, insbesondere Zyklon, mit einem der Staubabscheidung dienenden Wirbelraum (2) mit einem am oberen Ende des Wirbelraumes (2) angeordneten tangentialen Gaseinlaß (15), einem zentralen, von oben in den Wirbelraum hineinragenden, einen Gasabzugsraum (10) umgrenzenden Tauchrohr (8), welches doppelwandig als von einem Kühlmittel durchströmtes erstes Wärmetauscherelement (6) ausgebildet ist, und einem kühlmitteldurchströmten zweiten Wärmetauscherelement (7) aus rings der Achse des Wirbelraumes (2) im Abstand voneinander verteilten Rohren (9), dadurch gekennzeichnet, daß die Rohre (9) innerhalb des Gasabzugsraumes (10) angeordnet sind und sich entlang den Mantellinien einer gedachten, konvergent-divergenten Hüllfläche erstrecken.

## Claims

Vortex dust separator, especially a cyclone, having a vortex chamber (2) serving for dust separation, with a tangential gas inlet (15) arranged at the upper end of the vortex chamber (2), a central immersion tube (8) that projects into the vortex chamber from above and surrounds a gas discharge chamber (10), the immersion tube (8) being of double-walled construction in the form of a first heat exchange element (6) through which coolant flows, and a second heat exchange element (7) through which coolant flows and which comprises tubes (9) distributed around the axis of the vortex chamber (2) at a distance from one another, characterised in that the tubes (9) are arranged inside the gas discharge chamber (10) and extend along the generatrices of an imaginary convergent/divergent envelope surface.

## Revendications

Séparateur de poussières tourbillonnaire, notamment cyclone, comportant une chambre tourbillonnaire (2) servant à la séparation des pousières et munie d'une entrée de gaz tangencielle (15) à l'extrémité supérieure de la chambre tourbillonnaire et d'un tube plongeur central (8) faisant saillie depuis le haut dans la chambre tourbillonnaire et délimitant par sa périphérie une chambre de sortie de gaz (10), le tube plongeur étant réalisé sous la forme d'un élément d'échange de chaleur (6) a double paroi parcouru par un moyen de refroidissement, et un deuxième élément d'échange de chaleur (7) parcouru par un moyen de refroidissement et constitué de tubes (9) répartis à distance les une des autres autour de l'axe de la chambre tourbillonnaire (2), caractérisé en ce que les tubes (9) sont disposés à l'intérieur de la chambre de sortie de gaz (10) et s'étendent le long des lignes d'enveloppe d'une surface enveloppante convergente-divergente imaginaire.
